# FASCICULE DE BREVET EUROPEEN

(11) **EP 0 654 717 B1**
(45) Date de publication et mention de la délivrance du brevet: **04.06.1997**
(21) Numéro de dépôt: 94118079.6
(22) Date de dépôt: 17.11.1994
(51) Int. Cl.: G04B 37/18, G04B 47/04, G04B 37/22

(54) **Pièce d'horlogerie comportant un dispositif de fixation d'une pièce rapportée sur un bâti et procédé d'assemblage de cette pièce sur ledit bâti**
Uhr mit einer Vorrichtung zur Befestigung eines abnehmbaren Elementes an einen Träger und Verfahren zum Befestigen dieses Elementes an diesen Träger
Timepiece with a device for fixing a detachable piece to a support and method for fastening said piece to said support

(30) Priorité: 23.11.1993 CH 3485/93
(43) Date de publication de la demande: 24.05.1995
(73) Titulaire: Eta SA Fabriques d'Ebauches, 2540 Granges (CH)
(72) Inventeur: Perrot, Friedrich, CH-2543 Lengnau (CH)
(74) Mandataire: Patry, Didier Marcel Pierre

(56) Documents cités:
- CH-A- 637 801
- CH-A- 646 570
- GB-A- 646 555
- GB-A- 2 100 891
- GB-A- 2 257 461
- US-A- 476 748

## Description

La présente invention concerne une pièce d'horlogerie comportant un bâti sur lequel est maintenue, de façon amovible, et par l'intermédiaire d'un dispositif de fixation spécifique, une pièce rapportée.

En outre, cette invention concerne un procédé d'assemblage d'une telle pièce rapportée sur un bâti du type susmentionné.

Plus particulièrement, l'invention concerne une pièce d'horlogerie et un procédé d'assemblage, dans lesquels le bâti est formé d'une matière synthétique, ladite pièce rapportée étant réalisée en un matériau quelconque, par exemple un matériau métallique.

On précisera par ailleurs que dans une application particulière, la pièce rapportée peut être avantageusement constituée par une plaque de protection plaquée contre le bâti, et rapportée sur celui-ci pour protéger certains des composants fragiles de ladite pièce d'horlogerie.

Dans les pièces d'horlogerie classiques, de telles plaques de protection sont maintenues de façon amovible par des vis dont le filetage est engagé dans la matière synthétique constituant le bâti.

Cette disposition présente de nombreux inconvénients qui nuisent à la qualité et à la durabilité de la pièce d'horlogerie.

En outre, cette disposition peut conduire, lors du démontage et du remontage de la pièce rapportée sur le bâti, à l'endommagement de composants par le dispositif de fixation.

En effet, dans les pièces d'horlogerie dont le bâti est réalisé en matière synthétique, tel que par exemple en plastique, les opérations de montage, de démontage et de remontage des pièces rapportées, telles que des plaques de protection du type de celle susmentionnée, conduisent à l'arrachement progressif des filets formés dans la matière synthétique. Ainsi, le nombre d'opérations de démontage/remontage de la plaque sur le bâti doit être relativement limité.

De plus, étant donné qu'il est très difficile de mesurer les forces de serrage que l'on applique lors de la remise en place à la main de la vis dans le trou qui a été taraudé par la vis elle-même dans le bâti (vis auto-taraudeuse), il arrive que cet effort soit nettement supérieur à la résistance au cisaillement des filets et, lors du premier remontage, cet effort excessif peut détruire les filets et peut rendre inopérante l'action de blocage de la vis contre la plaque.

On précisera de plus que, lors de ces opérations, les vis qui sont très petites peuvent être perdues par l'opérateur.

En outre, de nombreux composants étant disposés de façon très compactée dans la pièce d'horlogerie et certains d'entre eux, tels que par exemple la bobine, n'étant pas nécessairement recouverts par la plaque de protection, l'outil de l'opérateur qui se trouve à hauteur par rapport à la plaque, peut glisser lors de la mise en place de la ou des vis, et venir blesser, par exemple, les fils de la bobine et endommager cette bobine très sérieusement.

On comprend donc que ce type de fixation n'est pas satisfaisant pour l'assemblage amovible d'une pièce rapportée sur un bâti d'une pièce d'horlogerie formant notamment une platine en matière synthétique.

Par ailleurs, il a été proposé de ménager, directement sur la pièce rapportée, des organes de fixation fonctionnant par encliquetage. Toutefois, au vu des dimensions des composants dont il est ici question, ces organes présentent des réelles difficultés de fabrication et ont un fonctionnement peu sûr, à cause des faibles tolérances exigées pour le fonctionnement de ce type de dispositif et des difficultés à assurer de si faibles tolérances dans la fabrication des bâtis en matière synthétique.

Ainsi, la présente invention a-t-elle pour but de répondre aux inconvénients susmentionnés en fournissant une pièce d'horlogerie dans laquelle la pièce rapportée susmentionnée est maintenue sur le bâti par des moyens de fixation amovible capables de supporter plusieurs opérations de démontage et de remontage en conservant leur fiabilité, et dont la mise en place sur le bâti, ainsi que les opérations de démontage et de remontage subséquentes, ne risquent pas de venir blesser des composants fragiles de la pièce d'horlogerie.

A cet effet, l'invention a pour objet une pièce d'horlogerie du type comportant un corps ou bâti sur lequel est maintenu, de façon amovible, une pièce rapportée, telle que par exemple une plaque de protection, cette pièce étant maintenue sur le corps ou bâti par des moyens de fixation solidaires du corps ou bâti pouvant tourner tout en restant à une hauteur constante par rapport au corps ou bâti pour autoriser un dégagement de ladite pièce rapportée et la libération de celle-ci, cette invention étant caractérisée en ce que les moyens de fixation sont constitués par au moins un verrou qui est ancré fixement et de façon permanente dans la matière même du corps ou bâti, avec une immobilisation axiale par rapport à celui-ci.

Cette invention a aussi pour objet un procédé d'assemblage d'une pièce rapportée sur un corps ou bâti d'une pièce d'horlogerie, caractérisé en ce qu'il consiste :
- à ménager un avant-trou sur ledit corps ou bâti,
- à fournir au moins un verrou de fixation destiné à maintenir une pièce rapportée sur le corps ou bâti, ce verrou ayant au moins un épaulement et au moins une aile de blocage, et
- à introduire ledit verrou dans l'avant-trou du corps ou bâti tout en déformant la matière constituant ledit corps ou bâti pour l'amener à recouvrir ledit épaulement, afin de maintenir ledit verrou en place par la matière même du corps ou bâti, le verrou dans cette position étant apte à maintenir ladite pièce rapportée.

D'autres caractéristiques et avantages de la présente invention apparaîtront à la lecture détaillée de la description qui sera faite de deux modes de réalisation de l'invention, à la lumière des dessins annexés donnés ici uniquement à titre d'exemples, et dans lesquels :
- la figure 1 est une vue en coupe faite selon la ligne I-I de la figure 2, et représentant une pièce d'horlogerie montrée ici de façon partielle, cette pièce étant munie de moyens de fixation, selon un premier mode de réalisation de l'invention, qui sont montrés dans leur position de blocage d'une pièce rapportée sur un bâti de ladite pièce d'horlogerie,
- la figure 2 est une vue de dessus de la figure 1, montrant de façon partielle la pièce rapportée montée sur ledit bâti,
- la figure 3 est une vue en coupe faite selon la ligne III-III de la figure 4, et représentant les moyens de fixation de la figure 1, mais dans leur position de déverrouillage de ladite pièce rapportée,
- la figure 4 est une vue de dessus de la figure 3,
- la figure 5 est une vue similaire à la figure 1, mais représentant un deuxième mode de réalisation de l'invention,
- la figure 6 est une vue en coupe partielle faite selon la ligne VI-VI de la figure 5, et
- la figure 7 est une vue similaire à la figure 3, mais représentant l'invention selon un troisième mode de réalisation.

En se reportant désormais à la figure 1, on décrira ci-après une pièce d'horlogerie selon l'invention repérée par la référence générale 1.

La pièce d'horlogerie 1 comporte un corps 2 formant par exemple un bâti, réalisé en une matière synthétique, notamment en un matériau plastique, tel que du polysulfure de phénylène (PPS) ou de façon non limitative en un autre matériau synthétique.

Sur le corps ou bâti 2 qui, dans l'application représentée, constitue une platine, est montée une bobine d'excitation 4, représentée ici en coupe de façon très schématique.

En outre, sur ce même bâti 2 est montée de façon amovible une pièce rapportée 6 formant ici, à titre d'exemple, une plaque dite de protection destinée, soit à protéger certains des composant (non représentés) de la pièce d'horlogerie 1, soit à donner à cet pièce un aspect particulier.

On voit que dans cet exemple de réalisation, la plaque de protection 6 ne recouvre pas entièrement la bobine 4 à cause du diamètre extérieur de cette bobine qui doit être le plus grand possible, pour des raisons d'énergie fournie, alors que l'épaisseur du mouvement doit être, quant à elle, la plus faible possible.

La pièce d'horlogerie 1 selon l'invention comporte en outre des moyens de fixation 8 qui sont solidaires du bâti 2 et qui maintiennent en place fermement, mais de façon amovible, la pièce rapportée 6.

De façon avantageuse, ces moyens de fixation 8 sont constitués par un ou plusieurs verrous 10 (un seul étant ici représenté) qui sont ancrés de façon permanente dans la matière même du corps ou bâti 2, avec une immobilisation axiale, par rapport à ce corps ou bâti, fournie par cette matière, ces verrous étant capables de tourner dans le corps ou bâti.

Comme on le comprendra par la suite, ce ou ces verrous tournant 10 peuvent être tournés dans le bâti 2 tout en restant à hauteur constante par rapport à celui-ci. On comprendra aussi, comme on le voit aux figures 3 et 7, que ce déplacement angulaire du verrou autorise le dégagement de la pièce rapportée 6, et la libération de celle-ci par rapport au bâti 2 (selon la flèche F).

Comme on le voit mieux sur la figure 3, chaque verrou 10 comporte un corps 12 qui est pourvu, à une première extrémité, d'un pied 14 et, à une seconde extrémité, opposée à la première, d'une tête 16.

La tête 16 comporte une fente droite 18 qui permet l'actionnement en rotation du verrou 10 par un outil, non représenté, par exemple un tournevis.

Le corps 12 du verrou 10 comporte, à l'extrémité opposée au pied 14, une embase cylindrique 15 qui est ménagée sous la tête 16, et qui est en partie noyée dans le bâti 2.

Chaque verrou 10 se présente donc sous la forme d'une pièce métallique essentiellement cylindrique, de forme générale allongée.

Le corps 12 du verrou 10 est muni d'un ou de plusieurs épaulements 20a,20b dits de retenue qui s'étendent transversalement par rapport au corps 12, et qui sont retenus axialement (figures 1, 3 et 5) par une ou plusieurs régions déformées de la matière constituant le bâti 2, lorsque le verrou 10 est en place dans celui-ci. Comme on le voit en effet aux figures 1, 3 et 5, la matière du corps ou bâti 2 recouvre le ou les épaulements 20a, 20b; le corps du verrou 10 étant noyé sous forme d'insert dans cette matière. En outre, dans les deux modes de réalisation des figures 1 à 5, le corps 12 de chaque verrou 10 comporte sur sa longueur au moins un collet 22 qui est ancré à demeure, c'est-à-dire de façon permanente, dans la matière formant le bâti 2, ce collet participant ainsi à la tenue du verrou 10 dans le bâti.

En effet, dans ces deux modes de réalisation le verrou 10 est pourvu de deux épaulements de retenue 20a,20b; le premier épaulement 20a étant ménagé sur le pied 14 et notamment sur son côté orienté vers la tête 16, ce pied 14 étant par ailleurs chanfreiné à son extrémité libre pour permettre l'introduction du verrou 10 dans la matière du bâti, et notamment dans un avant trou 24 (figure 1) ménagé dans celui-ci. Le deuxième épaulement de retenue 20b est quant à lui ménagé sur le collet 22, aussi du côté de la tête 16.

Comme on le voit sur la figure 7, le collet 22 du troisième mode de réalisation est chanfreiné sur un premier côté 22a, orienté vers le pied 14, tandis qu'il présente un épaulement transversal plat référencé 20c sur son deuxième côté 22b qui est opposé au premier 22a et qui est orienté vers la tête 16. Cette disposition permet d'insérer le verrou 10 dans le bâti 2 par déformation à froid.

On précisera ici que, de préférence, dans les modes de réalisation qui viennent d'être décrits, chaque collet 22 est de forme circulaire et s'étend de façon continue autour du corps 12 du verrou 10. Dans une variante de réalisation non représentée, ce collet 22 peut être formé par un ou plusieurs segments d'angle recouvrant partiellement le corps 12.

Comme on le voit sur les figures 1, 3, 5 et 7, le collet 22 est ménagé sur le corps 12 du verrou 10, à distance par rapport au pied 14.

Dans les modes de réalisation représentés, ce collet 22 est ménagé environ au milieu du corps 12, à savoir dans une région médiane de celui-ci.

On notera (figure 3) que l'embase 15 présente un diamètre extérieur D3 qui est supérieur à celui, référencé D2, du collet 22; ce même diamètre D2 du collet 22 étant supérieur au diamètre extérieur D1 du pied 14.

Ainsi le verrou 10 présente un profil étagé, l'enveloppe extérieure de ce verrou variant de façon progressive depuis le pied 14 vers la tête 16.

Comme on le comprendra ci-après, la disposition des épaulements de retenue 20a,20b améliore les caractéristiques de résistance à l'arrachement du verrou 10 lorsqu'il est ancré fixement dans la matière-même du bâti 2, qui a été déformée, dans ces modes de réalisation, à chaud et par fluage lors de la mise en place de ce verrou.

On remarquera en outre que le verrou 10 comporte, dans les modes de réalisation des figures 1 à 5, deux autres épaulements 21a,21b ménagés respectivement sous le collet 22 et sous l'embase 15. Ces épaulements sont orientés vers le pied 14, et ils assurent le refoulement de la matière synthétique du bâti, sous l'effort d'introduction du verrou dans celui-ci.

Dans le premier mode de réalisation, et comme on le voit à la figure 3, les épaulements 20a et 21a sont formés par les deux faces d'une gorge radiale 26a conformée dans le corps dudit verrou, entre le pied 14 et le collet 22. Le verrou 10 comporte de plus une deuxième gorge radiale 26b, ménagée entre le collet 22 et l'embase 15 et formant les épaulements 20b et 21b.

On notera donc que la géométrie du verrou 10 qui vient d'être décrit doit être telle que la matière qui a été déformée par fluage par les épaulements 21a,21b ait suffisamment de place pour venir se loger dans les rainures 26a et 26b et pour venir les remplir. Ainsi, les rainures ou dégagements 26a et 26b doivent définir au minimum un volume égal à celui de la matière refoulée par les épaulements 21a et 21b.

Comme on le voit sur les figures 1 à 5, la tête 16 du verrou 10 présente des ailes radiales 28, ici au nombre de quatre, qui sont déplaçables angulairement par une action correspondante de l'outil, non représenté, dans la fente 18. Ces ailes 28 sont conformées pour recouvrir, dans une position dite de verrouillage, une ou plusieurs régions d'appui 30, notamment de forme partiellement tronconique ou sous forme de noyure cylindrique (non représenté), ménagées directement sur la pièce rapportée 6 afin d'assurer son maintien sur le bâti 2.

Bien que quatre ailes 28 aient ici été représentées sur la tête 16, on précisera que celle-ci peut présenter une autre construction ayant une ou un autre nombre d'ailes 28.

Comme on le voit sur les figures 2 et 4, chaque région d'appui 30 est ménagée par la déformation d'un bord, non référencé, d'un orifice de passage 32 formé dans la pièce rapportée 6. Cette déformation peut être réalisée par déformation à froid de la matière, par exemple par emboutissage.

En se rapportant aux figures 5 et 6, on voit que selon un autre mode de réalisation le verrou 10 comporte des méplats latéraux 32a, 32b ménagés de part et d'autre de l'embase 15 et s'étendant longitudinalement par rapport au corps 12. Ces méplats 32a, 32b (deux dans cet exemple) forment (figure 6), lors de la mise en place du verrou, des formes plates correspondantes dans la matière du bâti 2. Ces méplats assurent le maintien du verrou 10 dans sa position angulaire de verrouillage, et lors de la rotation de celui-ci, par un outil, ils constituent des moyens d'augmentation du couple de rotation dans la matière. Ces méplats sont formés par l'usinage à une côte particulière des flancs droits latéraux de la tête 16 et de la fente 18, par une seule et même opération, à l'aide d'un train de fraise. Bien que deux méplats aient été ici représentés, on comprend que dans une variante non montrée, un seul peut être prévu sur le verrou 10.

Comme il a été précisé ci-avant, l'invention concerne en outre un procédé d'assemblage de la pièce rapportée 6 sûr le bâti 2. Dans ce procédé, on ménage tout d'abord un ou plusieurs avant-trous 24 dans le bâti 2, puis on fournit la pièce rapportée 6 qui est pourvue d'un ou de plusieurs orifices de passage 32.

Après que la pièce rapportée 6 ait été mise en place sur le bâti 2, on fournit un ou plusieurs verrous de fixation 10, tels que celui qui vient d'être décrit.

Ensuite, on introduit chaque verrou 10, orienté de préférence dans sa position de verrouillage (figures 1, 2, 5 et 6) dans un avant-trou 24 ménagé dans le bâti 2, via l'orifice de passage 32 de la pièce rapportée 6, tout en déformant la matière constituant le bâti 2, sous l'action des épaulements de refoulement 21a, 21b, pour amener cette matière refoulée à recouvrir le ou les épaulements 20a, 20b. Cette introduction du ou des verrous 10 dans la matière du bâti 2 est poursuivie jusqu'à ce que la ou les ailes de blocage 28 de chaque verrou 10 viennent au contact des régions d'appui 30 pour reposer sur la pièce rapportée 6.

On précisera ici que dans les modes de réalisation des figures 1 à 6, on déforme la matière du bâti 2 par un échauffement de celle-ci qui est fourni par le verrou lui-même, au cours de sa mise en place.

Cet échauffement de la matière est provoqué par exemple par l'application de vibrations à hautes fréquences sur le verrou 10 en même temps qu'il est poussé dans son avant-trou 24. Ces fréquences sont choisies de préférence dans la gamme des ultrasons.

Dans le mode de réalisation de la figure 7, le verrou 10 est mis en place par une déformation à froid de la matière du bâti 2.

On comprend donc que chaque verrou 10 est mis en place sur la pièce d'horlogerie 1 de préférence dans une position angulaire telle que les ailes 28 viennent recouvrir la région d'appui 30. En d'autres termes, le ou les verrous 10 sont mis en place sur la pièce d'horlogerie dans leur position angulaire de verrouillage pour venir buter sur la pièce rapportée 6 et pour définir aussi leur hauteur de fonctionnement convenable par rapport à cette pièce.

Ainsi, lors de sa mise en place, chaque verrou 10 ménage automatiquement, au cours de sa propre introduction, des creusures ou gorges droites dans la matière formant le bâti 2. Ces gorges ou creusures, non référencées, assurent le maintien axial du verrou 10 mais autorisent sa rotation pour dégager les ailes 28 des régions d'appui 30 et pour permettre la libération de la plaque de protection 6 lorsque les ailes 28 en position tournée (figures 3 et 4) coïncident avec le dégagement formé par l'orifice 32.

La tête 16 du verrou 10 reste à hauteur constante, que ce verrou soit dans sa position de verrouillage ou dans sa position de déverrouillage. Ainsi, lorsque l'extrémité d'un outil, non représenté, tel qu'un tournevis, est introduite dans la fente 18 de la tête 16 qui reste noyée dans la plaque rapportée 6, cette extrémité d'outil est maintenue latéralement par le rebord de l'orifice de passage 32 de la plaque rapportée 6, et ne peut pas glisser pour éventuellement blesser l'un des constituants de la pièce d'horlogerie 1, notamment la bobine dans le cas présent.

En outre, la rotation du verrou 10 n'entraînant, lors des opérations de démontage/remontage aucun déplacement axial de celui-ci, il n'existe aucun risque d'arrachement de la matière synthétique du bâti, ce qui améliore la durée de vie de cet agencement. Par ailleurs, lors de ces opérations, la poussée du tournevis vers le bâti n'entraîne pas de déplacement axial des verrous en profondeur, ces derniers étant stabilisés vers le bas par les épaulements de refoulement 21a, 21b.

Les verrous 10 étant fixés à demeure, c'est-à-dire de façon permanente, dans le bâti 2, il n'y a aucun risque de perte de ceux-ci lors de ces opérations de démontage/remontage.

Enfin, ces verrous 10 permettent la disposition de cet agencement dans des bâtis ayant des parois de faible épaisseur.

## Revendications

1. Pièce d'horlogerie du type comportant un corps ou bâti (2) sur lequel est maintenu, de façon amovible, une pièce rapportée (6), telle que par exemple une plaque de protection, cette pièce étant maintenue sur le corps ou bâti (2) par des moyens de fixation solidaires du corps ou bâti pouvant tourner tout en restant à une hauteur constante par rapport au corps ou bâti pour autoriser un dégagement de ladite pièce rapportée (6) et la libération de celle-ci, caractérisée en ce que les moyens de fixation sont constitués par au moins un verrou (10) qui est ancré dans la matière même du corps ou bâti, avec une immobilisation axiale par rapport à celui-ci.

2. Pièce d'horlogerie selon la revendication 1, caractérisée en ce que le verrou (10) comporte un corps (12) pourvu d'au moins un épaulement (20a, 20b, 20c) qui est retenu axialement par une partie déformée de la matière constituant ledit bâti (2).

3. Pièce d'horlogerie selon la revendication 2, caractérisée en ce que le corps (12) du verrou (10) comporte sur sa longueur au moins un collet (22) qui comporte ledit épaulement (20b, 20c) et qui est ancré à demeure dans la matière formant ledit bâti (2), ce collet (22) améliorant la tenue du verrou (10) dans celui-ci.

4. Pièce d'horlogerie selon la revendication 3, caractérisée en ce que ledit collet (22) est chanfreiné sur un premier côté orienté vers un pied (14) dudit verrou (10) tandis qu'il présente un épaulement droit (20c) sur un deuxième côté, opposé au premier.

5. Pièce d'horlogerie selon la revendication 3, caractérisée en ce que ledit collet (22) est ménagé à distance par rapport à un pied (14) dudit verrou (10).

6. Pièce d'horlogerie selon la revendication 5, caractérisée en ce que ledit collet (22) présente un diamètre extérieur (D2) supérieur à celui (D1) du pied (14).

7. Pièce d'horlogerie selon la revendication 2, caractérisée en ce que ledit épaulement (20a) est formé par une face d'une gorge radiale (26) ménagée dans le corps (12) du verrou (10).

8. Pièce d'horlogerie selon l'une quelconque des revendications précédentes, caractérisée en ce que ledit verrou (10) présente une tête (16) ayant au moins une aile (28) déplaçable angulairement et conformée pour recouvrir dans une position, dite de verrouillage, une région d'appui (30) ménagée sur la pièce rapportée (6) afin d'assurer son maintien sur le corps ou bâti (2).

9. Pièce d'horlogerie selon la revendication 8, caractérisée en ce que ladite région d'appui (30) est ménagée par déformation d'un bord d'un orifice de passage (32) formé sur la pièce rapportée (6).

10. Pièce d'horlogerie selon l'une quelconque des revendications précédentes, caractérisée en ce que le verrou (10) comporte au moins un méplat latéral (32a, 32b) s'étendant longitudinalement par rapport à celui-ci et constituant dans la matière du corps ou bâti (2) une forme plate correspondante pour augmenter le couple de rotation du verrou (10) dans ledit corps ou bâti (2).

11. Procédé d'assemblage d'une pièce rapportée sur un corps ou bâti d'une pièce d'horlogerie, caractérisé en ce qu'il consiste :
- à ménager un avant-trou (24) sur ledit corps ou bâti (2),
- a fournir au moins un verrou de fixation (10) destiné à maintenir une pièce rapportée (6) sur le corps ou bâti (2), ce verrou (10) ayant au moins un épaulement (20a, 20b, 20c) et au moins une aile de blocage (28), et
- à introduire ledit verrou (10) dans l'avant-trou (24) du bâti tout en déformant la matière constituant ledit corps ou bâti (2) pour l'amener à recouvrir ledit épaulement (20a, 20c, 20b), afin de maintenir ledit verrou (10) en place par la matière même du corps ou bâti (2), ce verrou dans cette position étant apte à maintenir ladite pièce rapportée.

12. Procédé d'assemblage selon la revendication 11, caractérisé en ce qu'on introduit ledit verrou (10) dans le corps ou bâti (2) en orientant ladite aile de blocage (28) dans une position angulaire telle qu'elle vienne reposer sur la pièce rapportée (6) préalablement positionnée sur le corps ou bâti pour la verrouiller.

13. Procédé d'assemblage selon la revendication 11, caractérisé en ce qu'on déforme la matière du corps ou bâti (2) par un échauffement de celle-ci fourni par le verrou (10) lors de sa mise en place.

14. Procédé d'assemblage selon la revendication 13, caractérisé en ce qu'on provoque l'échauffement de la matière par l'application de vibrations hautes fréquences sur le verrou (10).

15. Procédé d'assemblage selon la revendication 14, caractérisé en ce que les hautes fréquences sont choisies dans la gamme des ultrasons.

## Patentansprüche

1. Zeitmeßgerät der Bauart, die einen Korpus oder ein Gestell (2) umfaßt, auf dem lösbar ein Ansetzteil (6), wie beispielsweise eine Schutzplatte, gehalten ist, welches Teil auf dem Korpus oder Gestell (2) mittels Befestigungsmitteln gehalten ist, die mit dem Korpus oder Gestell verbunden und drehbar sind, wobei sie auf einer konstanten Höhe relativ zu dem Korpus oder Gestell bleiben, um ein Lösen des Ansetzteils (6) und die Freisetzung desselben zuzulassen, dadurch gekennzeichnet, daß die Befestigungsmittel von mindestens einem Riegel (10) gebildet sind, der in dem eigenen Material des Korpus oder Gestells mit einer Axialfestlegung relativ zu diesem verankert ist.

2. Zeitmeßgerät nach Anspruch 1, dadurch gekennzeichnet, daß der Riegel (10) einen Korpus (12) umfaßt, versehen mit mindestens einer Schulter (20a, 20b, 20c), die axial durch eine deformierte Partie des das Gestell (2) bildenden Materials gehalten ist.

3. Zeitmeßgerät nach Anspruch 2, dadurch gekennzeichnet, daß der Korpus (12) des Riegels (10) auf seiner Länge mindestens einen Kragen (22) umfaßt, der die Schulter (20b, 20c) umfaßt und bleibend in dem Material verankert ist, aus dem das Gestell (2) besteht, wobei der Kragen (22) die Halterung des Riegels (10) in demselben verbessert.

4. Zeitmeßgerät nach Anspruch 3, dadurch gekennzeichnet, daß der Kragen (22) auf einer ersten, gegen einen Fuß (14) des Riegels (10) orientierten Seite abgefast ist, während er eine gerade Schulter (20c) auf einer zweiten Seite gegenüber der ersten aufweist.

5. Zeitmeßgerät nach Anspruch 3, dadurch gekennzeichnet, daß der Kragen (22) in einem Abstand relativ zu einem Fuß (14) des Riegels (10) ausgearbeitet ist.

6. Zeitmeßgerät nach Anspruch 5, dadurch gekennzeichnet, daß der Kragen (22) einen Außendurchmesser (D2) aufweist, der größer ist als jener (D1) des Fußes (14).

7. Zeitmeßgerät nach Anspruch 2, dadurch gekennzeichnet, daß die Schulter (20a) von einer Seite einer Radialnut (26) gebildet ist, eingearbeitet in den Korpus (12) des Riegels (10).

8. Zeitmeßgerät nach einem der vorangehenden Ansprüche, dadurch gekennzeichnet, daß der Riegel (10) einen Kopf (16) mit mindestens einem in Winkelrichtung verlagerbaren Flügel (28) aufweist, und ausgebildet, um in einer als Verriegelungsposition bezeichneten Position einen Anlagebereich (30) abzudecken, der auf dem Ansetzteil (6) ausgebildet ist, um dessen Halterung auf dem Korpus oder Gestell (2) sicherzustellen.

9. Zeitmeßgerät nach Anspruch 8, dadurch gekennzeichnet, daß der Anlagebereich (30) durch Deformation eines Randes einer Durchgangsöffnung (32), ausgebildet auf dem Ansetzteil (6), hergestellt ist.

10. Zeitmeßgerät nach einem der vorangehenden Ansprüche, dadurch gekennzeichnet, daß der Riegel (10) mindestens eine seitliche Abflachung (32a, 32b) umfaßt, die sich in Längsrichtung relativ zu ihm erstreckt und in dem Material des Korpus oder Gestells (2) eine entsprechend abgeflachte Form bildet, um das Drehmoment des Riegels (10) in dem Korpus oder Gestell (2) zu erhöhen.

11. Verfahren zum Fügen eines Ansetzteils auf einem Korpus oder Gestell eines Zeitmeßgerätes, dadurch gekennzeichnet, daß es besteht aus:
- Einarbeiten eines Vorlochs (24) in dem Korpus oder Gestell (2),
- Bereitstellen mindestens eines Befestigungsriegels (10), dazu bestimmt, ein Ansetzteil (6) auf dem Korpus oder Gestell (2) zu halten, welcher Riegel (10) mindestens eine Schulter (20a, 20b, 20c) und mindestens einen Blockierflügel (28) aufweist, und
- Einfügen des Riegels (10) in das Vorloch (24) des Gestells unter Deformation des den Korpus oder das Gestell (2) bildenden Materials, um dies dazu zu bringen, die Schulter (20a, 20c, 20b) zu überdekken, um den Riegel (10) an Ort und Stelle durch das eigene Material des Korpus oder Gestells (2) zu halten, welcher Riegel in dieser Position ausgebildet ist, um das Ansetzteil zu halten.

12. Fügeverfahren nach Anspruch 11, dadurch gekennzeichnet, daß man den Riegel (10) in den Korpus oder das Gestell (2) einfügt, indem man den Blockierflügel (28) in einer Winkelposition derart orientiert, daß er auf dem Ansetzteil (6) aufsitzt, das vorher auf dem Korpus oder Gestell für seine Verriegelung positioniert worden ist.

13. Fügeverfahren nach Anspruch 11, dadurch gekennzeichnet, daß man das Material des Korpus oder Gestells (2) durch eine Erwärmung desselben deformiert, bewirkt durch den Riegel (10) bei seiner Plazierung.

14. Fügeverfahren nach Anspruch 13, dadurch gekennzeichnet, daß man die Erwärmung des Materials durch Einwirkenlassen von hochfrequenten Vibrationen auf den Riegel (10) erwärmt.

15. Fügeverfahren nach Anspruch 14, dadurch gekennzeichnet, daß die hohen Frequenzen im Bereich des Ultraschalls gewählt werden.

## Claims

1. Timepiece of the type including a body or frame (2) on which is held, in a detachable manner, an added element (6), such as for example a protective plate, this element being held on the body or frame (2) by fixation means attached to the body or frame able to rotate while remaining at a constant height in relation to the body or frame to enable said added element (6) to be unlocked and released, characterized in that the fixation means are formed by at least one bolt (10) which is anchored in the material itself of the body or frame, and is axially immobilised in relation to the latter.

2. Timepiece according to claim 1, characterized in that the bolt (10) comprises a body (12) provided with at least one shoulder (20a, 20b, 20c) which is held axially by a deformed part of the material forming said frame (2).

3. Timepiece according to claim 2, characterized in that the body (12) of the bolt (10) comprises along its length at least one flange (22) which comprises said shoulder (20b, 20c) and which is permanently anchored in the material forming said frame (2), this flange (22) improving the holding of the bolt (10) in the frame.

4. Timepiece according to claim 3, characterized in that said flange (22) is chamfered on a first side oriented towards a foot (14) of said bolt (10) while it has a straight shoulder (20c) on a second side, opposite to the first one.

5. Timepiece according to claim 3, characterized in that said flange (22) is arranged at a distance in relation to a foot (14) of said bolt (10).

6. Timepiece according to claim 5, characterized in that said flange (22) has an external diameter (D2) greater than that (D1) of the foot (14).

7. Timepiece according to claim 2, characterized in that said shoulder (20a) is formed by a face of a radial groove (26) arranged in the body (12) of the bolt (10).

8. Timepiece according to any one of the preceding claims, characterized in that said bolt (10) has a head (16) with at least one wing (28) able to be moved in an angular direction and formed to cover in a position called the locking position, a supporting area (30) arranged on the added element (6) in order to ensure its holding on the body or frame (2).

9. Timepiece according to claim 8, characterized in that said supporting area (30) is arranged by the distortion of a rim of an access orifice (32) formed in the added element (6).

10. Timepiece according to any one of the preceding claims, characterized in that the bolt (10) comprises at least one lateral flat part (32a, 32b) extending in a longitudinal direction in relation to the latter and comprising in the material of the body or frame (2) a corresponding flat shape to increase the rotational torque of the bolt (10) in said body or frame (2).

11. Method of assembling an element added to a body or frame of a timepiece, characterized in that it consists of:
- arranging an initial hole in said body or frame (2),
- providing at least one fixing bolt (10) intended to hold an added element (6) onto the body or frame (2), this bolt (10) having at least one shoulder (20a, 20b, 20c) and at least one locking wing (28), and
- introducing said bolt (10) into the initial hole (24) of the frame (2) while deforming the material forming said body or frame (2) to lead it to cover said shoulder (20a, 20b, 20c), in order to hold said bolt (10) in place by means of the material itself of the body or frame (2), this bolt in this position being suited to hold said added element.

12. Assembling method according to claim 11, characterized in that said bolt (10) is introduced into the body or frame (2) by orienting said locking wing (28) into an angular position such that it comes to rest upon added element (6) which has been previously positioned on the body or frame in order to be locked.

13. Assembling method according to claim 11, characterized in that the material of the body or frame (2) is deformed by heating the material, the heat being provided by the bolt (10) as it is installed.

14. Assembling method according to claim 13, characterized in that the heating of the material is caused by applying high frequency vibrations to the bolt (10).

15. Assembling method according to claim 14, characterized in that the high frequencies are selected in the ultrasonic range.
